# EUROPÄISCHE PATENTSCHRIFT

(11) **EP 0 543 183 B1**
(45) Veröffentlichungstag und Bekanntmachung des Hinweises auf die Patenterteilung: **28.06.1995**
(21) Anmeldenummer: 92118307.5
(22) Anmeldetag: 27.10.1992
(51) Int. Cl.: B43K 8/02

(54) **Schreibgerät**
Writing implement
Instrument pour écrire

(30) Priorität: 16.11.1991 DE 4137838
(43) Veröffentlichungstag der Anmeldung: 26.05.1993
(73) Patentinhaber: Pelikan GmbH, 30177 Hannover (DE)
(72) Erfinder: Scholz, Günter, W-3008 Garbsen 1 (DE)
(74) Vertreter: Haar, Lucas Heinz Jörn, Dipl.-Ing.

(56) Entgegenhaltungen:
- DE-A- 2 319 942
- US-A- 3 969 027
- US-A- 4 583 875

## Beschreibung

Die Erfindung betrifft ein Schreibgerät mit einer aus einem starren, zylindrischen Kunststoffkörper mit Längskapillaren bestehenden und symmetrisch ausgebildeten Schreibspitze, die konisch zugespitzte Enden aufweist und in die vordere Öffnung des Schreibspitzenhalter eingesetzt ist, wobei das hintere Ende der Schreibspitze mit dem Schreibflüssigkeitsvorrat in Verbindung steht.

Ein Schreibgerät der angegebenen Art ist aus der DE-PS 24 56 905 bekannt. Die Schreibspitze dieses bekannten Schreibgeräts weist jedoch eine glatte Mantelfläche auf und ist in dem Schreibspitzenhalter durch radiales Eindrücken des Halters festgeklemmt. Sie ist deshalb nicht in der Lage, höhere Eindrückkräfte aufzunehmen und kann sich beim Schreiben eindrücken.

Aus der DE-AS 23 19 942 ist es bekannt, eine aus Filz- oder Kunststoffasern bestehende Schreibspitze mit glatter Mantelfläche durch Längsrippen in der vorderen Öffnung des Schafts zu befestigen, indem das Schreibspitzenmaterial von den Längsrippen entsprechend eingedrückt und auf diese Weise festgeklemmt wird. Diese Art der Befestigung eignet sich jedoch nur für nachgiebige Materialien und ist nicht ohne weiteres auf Schreibspitzen aus starren Kunststoffkörpern übertragbar.

In der Praxis finden auch Schreibspitzen aus starrem Kunststoff mit einer einseitig konisch angeschliffenen Haltefläche Anwendung, die eine Abstützung der Eindrückkräfte ermöglicht. Die Herstellung dieser Schreibspitzen erfordert jedoch einen hohen Schleifaufwand. Weiterhin ist zur Verarbeitung am Montageautomaten eine zusätzliche maschinelle Einrichtung notwendig, da die Schreibspitzen nicht symmetrisch sind und vor dem Einsetzen in den Schreibspitzenhalter in eine Richtung ausrichtet werden müssen.

Aufgabe der Erfindung ist es, ein Schreibgerät der eingangs genannten Art zu schaffen, dessen Schreibspitze hohe Eindrückkräfte aufnehmen kann, einen geringen Herstellaufwand erfordert und einfach zu montieren ist.

Zur Lösung dieser Aufgabe ist erfindungsgemäß vorgesehen, daß die Schreibspitze eine axial mittige Ringnut aufweist und daß in der vorderen Öffnung des Schreibspitzenhalters formschlüssig in die Ringnut eingreifende Längsrippen vorgesehen sind, die nur bei der Montage, jedoch nicht durch die beim Schreiben an der Schreibspitze auftretenden Eindrückkräfte verformbar sind. Die Länge der Ringnut kann bei der erfindungsgemäßen Ausgestaltung im Vergleich zur Länge der Schreibsspitze relativ kurz sein und bedingt dadurch bei der Herstellung einen nur geringen Schleifaufwand am Kunststoffkörper. Durch die axial mittige Anordnung der Ringnut bleibt die symmetrische Ausgestaltung der Schreibspitze erhalten, so daß die Schreibspitze mit beiden Enden in die vordere Öffnung des Schreibspitzenhalters montiert werden kann. Die Schreibspitze ist damit sehr gut für die Verarbeitung mit einem Montageautomaten geeignet, da sie vor der Montage nicht in eine bestimmte Richtung ausgerichtet werden muß und somit eine separate maschinelle Vorrichtung zum Ausrichten nicht erforderlich ist. Weiterhin werden zeit- und kostenaufwendige Störungen bei der Montage vermieden, die bei nicht symmetrisch ausgebildeten Schreibspitzen auftreten können. Durch das formschlüssige Eingreifen der Längsrippen in die Ringnut wird die Schreibspitze fest und sicher im Schreibspitzenhalter gehalten, ohne daß durch den beim Schreiben ausgeübten Druck eine axiale Lageveränderung der Schreibspitze auftritt. Beim Einsetzen der Schreibspitze in die vordere Öffnung des Schreibspitzenhalters werden die Längsrippen durch diese mit Hilfe eines vom Montageautomaten erzeugten Drucks soweit in Längsrichtung plastisch verformt, bis sich ein Absatz gebildet hat, der in die Ringnut eingreift und einen unverrückbaren Sitz der Schreibspitze gewährleistet. Zum Ausgleich von Toleranzen, insbesondere Längentoleranzen, die sich bei der Herstellung der einzelnen Bauteile für das Schreibgerät ergeben können, kann die Verformung der Längsrippen und damit Lage des Absatzes unterschiedlich sein, so daß in jedem Fall ein Eindrücken der Schreibspitze beim Schreiben sicher verhindert wird.

Werden längere Schreibspitzen, z.B. für den Einsatz in Schreibgeräte mit zweiteiliger Ausführung von Schreibspitzenhalter und Schaft, benötigt, so ist erfindungsmäß vorgesehen, daß die Ringnut aus zwei symmetrisch zueinander angeordneten Nutabschnitten gleicher Abmessung besteht, die durch einen axial mittigen Ringbund, der in wesentlichen unbearbeitet, zu den Nutabschnitten hin jedoch abgeschrägt ist, voneinander getrennt sind. Diese Ausgestaltung ermöglicht es, daß trotz größerer Länge der Schreibspitze die Gesamtlänge der zu bearbeitenden Fläche relativ klein und der Bearbeitungsaufwand für das Einstechen der Ringnuten niedrig bleibt.

Um das plastische Verformen der Längsrippen und die Bildung des Absatzes zu bewirken, sieht die Erfindung vor, daß die seitlichen Begrenzungen der Ringnut scharfkantig in die Mantelfläche der Schreibspitze übergeht.

Das Einsetzen der Schreibspitze kann erfindungsgemäß zusätzlich dadurch erleichtert werden, daß die Längsrippen zum äußeren Ende der Öffnung des Schreibspitzenhalters hin abgeschrägt sind. Hierdurch wird in Verbindung mit dem konischen Ende der Schreibspitze das elastische Aufweiten des durch die Längsrippen gebildeten Bereichs erleichtert.

Die Erfindung sieht weiterhin vor, daß sich die Längsrippen am inneren Ende der vorderen Öffnung des Schreibspitzenhalters befinden und sich nur über einen Teil der Länge der Öffnung erstrecken. Diese Anordnung der Längsrippen hat den Vorteil, daß die Ringnut in ihrer Länge möglichst klein ausgebildet und der Bearbeitungsaufwand für die Herstellung der Ringnut demententsprechend gering sein kann. Um bei der Montage ein leichtes Einsetzen der Schreibspitze in die vordere Öffnung und einen reibschlüssigen Sitz der Schreibspitze auch im vorderen Bereich der vorderen Öffnung des Schreibspitzenhalters zu ermöglichen, ist nach einem weiteren Vorschlag der Erfindung vorgesehen, daß zwischen den Längsrippen Führungsrippen angeordnet sind, die die gleiche oder eine geringere Höhe haben und länger sind als die Längsrippen. Der Zwischenraum zwischen den Führungsrippen und den Längsrippen dient als Belüftungskanal.

Die Erfindung wird nachfolgend an Hand von Ausführungsbeispielen näher erläutert, die in der Zeichnung dargestellt sind. Es zeigen
- Figur 1: einen Längsschnitt durch den vorderen Teil eines erfindungsgemäßen Schreibgeräts in einteiliger Ausführung von Schaft und Schreibspitzenhalter und
- Figur 2: einen Längsschnitt durch den vorderen Teil eines erfindungsgemäßen Schreibgeräts in zweiteiliger Ausführung von Schaft und Schreibspitzenhalter
Figur 1 zeigt den vorderen Teil eines Schreibgerätes mit Figur 1 zeigt den vorderen Teil eines Schreibgerätes mit einem Schaft 1, dessen vorderes Ende als Schreibspitzenhalter 2 ausgebildet ist. In eine vordere Öffnung 3 des Schreibspitzenhalters 2 ist eine Schreibspitze 4, die aus einem starren, zylindrischen Kunststoffkörper besteht und symmetrisch ausgebildet ist. Beide Enden 5, 6 der Schreibspitze 4 sind konisch zugespitzt. Das eine Ende 5 ragt zum Schreiben aus der Öffnung 3 heraus und das andere Ende 6 steht zur Versorgung der Schreibspitze 4 mit Schreibflüssigkeit über im Innern des Kunststoffkörpers ausgebildete Längskapillaren mit einem Schreibflüssigkeitsvorratsraum 7 in Verbindung, der durch einen Kapillarkörper gebildet ist. Wegen der symmetrischen Ausgestaltung der Schreibspitze 4 können die Enden 5, 6 auch vertauscht sein. In der Mantelfläche der schreibspitze 4 befindet sich axial mittig eine Ringnut 8, die durch spanabhebende Bearbeitung, z.B. durch Schleifen, eingestochen wird. Die Länge der Ringnut 8 ist gemessen an der Gesamtlänge der Schreibspitze 4 klein, um den Bearbeitungsaufwand so kostengünstig wie möglich zu halten. Der Übergang von den seitlichen Begrenzungen der Ringnut 8 in die Mantelfläche der Schreibspitze 4 ist scharfkantig und rechtwinklig ausgebildet.

Im Innern der Öffnung 3 sind im Abstand von 120° voneinander drei Führungsrippen 9 angeordnet, die sich über die gesamte Länge der Öffnung 3 erstrecken. Die Führungsrippen 9 ragen soweit in das Innere der Öffnung 3, daß sie eine Reibungsführung für die Schreibspitze 4 bilden. Auf diese Weise wird ein fester Sitz der Schreibspitze 4 geschaffen, der jedoch beim Schreiben auftretende Eindrückkräfte nicht ausreichend sicher abstützen kann. Im hinteren Bereich der Öffnung 3 sind, ebenfalls im Abstand von 120° und zwischen den Führungsrippen 9 angeordnet, drei Längsrippen 10 ausgebildet. Die Längsrippen 10 sind kürzer als die Führungsrippen 9, haben jedoch eine größere Höhe und ragen somit weiter in das Innere der Öffnung 3 hinein. Die zum äußeren Ende der Öffnung 3 zugekehrten Enden der Längsrippen 10 sind abgeschrägt.

Bei der Montage der Schreibspitze 4 in die Öffnung 3 wird der Bereich der Längsrippen 10, bedingt durch das konische Ende 6 der Schreibspitze 4 und dem vom Montagewerkzeug erzeugten Druck elastisch verformt, so daß die Schreibspitze 4 trotz ihres größeren Durchmessers an den Längsrippen 10 vorbeigleiten kann. Im Bereich der Ringnut 8 nehmen die Längsrippen 10 wegen des dort geringeren Durchmessers der Schreibspitze 4 und damit fehlender Druckausübung ihre ursprüngliche Lage wieder ein, und werden anschließend aufgrund des größeren Durchmessers und der scharfkantigen Ausbildung der Seitenwand 11 der Ringnut 8 durch den nachfolgenden Abschnitt der Schreibspitze 4 plastisch verformt. Die Schreibspitze 4 wird soweit in die Öffnung 3 hineingedrückt, bis ihr Ende 5 in dem gewünschten Abstand aus dem Schaft 1 hervorsteht. Dabei verformt die hintere Seitenwand 11 der Ringnut 8 den vorderen Teil der Längsrippen 10, wobei der hintere Bereich der Längsrippen 10 einen Absatz 12 bildet, der formschlüssig in die Ringnut 8 eingreift, so daß die Schreibspitze 4 eine Abstützung zur Aufnahme der Eindrückkräfte erhält. Der Absatz 12 ist je nach den Toleranzen, die sich bei der Herstellung der einzelnen Bauteile des Schreibgerätes ergeben können, unterschiedlich stark ausgebildet, in jedem Fall jedoch so groß, daß eine axiale Lageverschiebung der Schreibspitze 4 beim Schreiben nicht auftreten kann.

Figur 2 zeigt ebenfalls den vorderen Teil eines Schreibgeräts, jedoch mit zweiteiliger Ausführung eines Schafts 13 und eines Schreibspitzenhalter 14. Der Schreibspitzenhalter 14 enthält die Öffnung 3, die in gleicher Weise wie bei dem vorherigen Ausführungsbeispiel mit Führungsrippen 9 und Längsrippen 10 ausgebildet ist. In die Öffnung 3 ist eine Schreibspitze 15 eingesetzt, die länger ist, um den größeren Abstand zum Schreibflüssigkeitsvorratsraum 7 zu überbrücken. Die Schreibspitze 15 weist eine in zwei Nutabschnitte 16, 17 unterteilte Ringnut 18 auf. Zwischen den Nutabschnitten 16, 17 befindet sich ein in seinem mittleren Bereich unbearbeiteter und an seinen Enden konisch angeschliffener Ringbund 19.

Die Montage der Schreibspitze 15 erfolgt in gleicher Weise wie oben ausgeführt, wobei jedoch lediglich der dem äußeren Ende 5 der Schreibspitze 15 benachbarte Nutabschnitt 16 mit seiner scharfkantigen Seitenwand 20 die Längsrippen 10 plastisch verformt und dadurch den Absatz 12 bildet, der formschlüssig in den Nutabschnitt 16 eingreift. Durch seine konischen Enden wird dem Ringbund 19 das Hinweggleiten über die Führungsrippen 9 und die Längsrippen 10 ermöglicht.

## Patentansprüche

1. Schreibgerät mit einer aus einem starren, zylindrischen Kunststoffkörper mit Längskapillaren bestehenden und symmetrisch ausgebildeten Schreibspitze, die konisch zugespitzte Enden aufweist und in die vordere Öffnung des Schreibspitzenhalter eingesetzt ist, wobei das hintere Ende der Schreibspitze mit dem Schreibflüssigkeitsvorrat in Verbindung steht, **dadurch gekennzeichnet**, daß die Schreibspitze (4, 15) eine axial mittige Ringnut (8, 18) aufweist und daß in der vorderen Öffnung (3) des Schreibspitzenhalters (2, 14) formschlüssig in die Ringnut (8, 18) eingreifende Längsrippen (10) vorgesehen sind, die nur bei der Montage, jedoch nicht durch die beim Schreiben an der Schreibspitze (4) auftretenden Eindrückkräfte verformbar sind.

2. Schreibgerät nach Anspruch 1, dadurch gekennzeichnet, daß die Ringnut (18) aus zwei symmetrisch zueinander angeordneten Nutabschnitten (16, 17) gleicher Abmessung besteht, die durch einen axial mittigen Ringbund (19), der in wesentlichen unbearbeitet, zu den Nutabschnitten (16, 17) hin jedoch abgeschrägt ist, voneinander getrennt sind.

3. Schreibgerät nach einem der Ansprüche 1 oder 2, dadurch gekennzeichnet, daß die seitlichen Begrenzungen der Ringnut (8, 18) scharfkantig in die Mantelfläche der Schreibspitze 4, 15) übergeht.

4. Schreibgerät nach einem der vorhergehenden Ansprüche, dadurch gekennzeichnet, daß sich die Längsrippen (10) am inneren Ende der vorderen Öffnung (3) des Schreibspitzenhalters (2, 14) befinden und sich nur über einen Teil der Länge der Öffnung (3) erstrecken.

5. Schreibgerät nach einem der vorhergehenden Ansprüche, dadurch gekennzeichnet, daß die Längsrippen (10) zum äußeren Ende der Öffnung (3) des Schreibspitzenhalters (2, 14) hin abgeschrägt sind.

6. Schreibgerät nach einem der vorhergehenden Ansprüche, dadurch gekennzeichnet, daß zwischen den Längsrippen (10) Führungsrippen (9) angeordnet sind, die eine geringere Höhe haben und länger sind als die Längsrippen (10).

## Claims

1. A writing instrument comprising a rigid cylindrical plastics body with symmetrical Writing tips comprising longitudinal capillaries provided with conically-tapering ends for insertion into the front opening of the writing tip holder with the posterior end of the writing tip connected to the Writing fluid reservoir, characterised in that the writing tip (4, 15) is provided with an axially central annular groove (8, 18) and that longitudinal ribs (10) are provided in the front opening (3) of the writing tip holder (2, 14) and engage with positive locking in the annular groove (8, 18), the said longitudinal ribs (10) undergoing deformation only upon assembly and not through the pressure forces obtaining at the writing tip (4) during writing.

2. A writing instrument according to claim 1, characterised in that the annular groove (18) comprises two groove sections (16, 17) of the same dimensions arranged symmetrically to one another, the said groove sections (16, 17) being separated from each other by an axially central annular collar (19) which is substantially unworked, but is, however, bevelled in the direction of the groove sections (16, 17).

3. A writing instrument according to either claim 1 or 2, characterised in that the zone of transition from the lateral borders of the annular groove (8, 18) to the sleeve region of the writing tip (4, 15) is sharp-edged.

4. A writing instrument according to any one of the preceding claims, characterised in that the longitudinal ribs (10) are positioned at the inner end of the front opening (3) of the writing tip holder (2, 14) and extend only along a part of the length of the opening (3).

5. A writing instrument according to any one of the preceding claims, characterised in that the longitudinal ribs (10) are bevelled towards the outer end of the opening (3) of the writing tip holder (2, 14).

6. A writing instrument according to any one of the preceding claims, characterised in that guide ribs (9) are arranged between the longitudinal ribs (10), and the said guide ribs (9) are lower in height and longer than the longitudinal ribs (10).

## Revendications

1. Instrument pour écrire constitué par un corps cylindrique en matière plastique rigide avec des capillaires longitudinaux et une pointe pour écrire conformée symétriquement, qui comporte des extrémités pointues coniques et qui est mise en place dans l'ouverture antérieure du support de la pointe pour écrire, tandis que l'extrémité arrière de la pointe pour écrire est en communication avec la réserve du liquide pour écrire ; instrument pour écrire, caractérisé en ce que la pointe pour écrire (4, 15) comporte une gorge annulaire (8, 18) médiane dans le sens axial et en ce que dans l'ouverture antérieure (3) du support (2, 14) de la pointe pour écrire sont prévus des nervures longitudinales (10) venant en prise avec interpénétration par la forme dans la gorge annulaire (8, 18), nervures qui peuvent être déformées pendant le montage, mais non par les efforts d'enfoncement s'appliquant sur la pointe pour écrire (4) pendant l'écriture.

2. Instrument pour écrire selon la revendication 1, caractérisé en ce que la gorge annulaire (18) est constituée par deux parties de gorge (16, 17) de même dimension disposées symétriquement l'une par rapport à l'autre, qui sont séparées l'une de l'autre par un épaulement (19) médian en direction axiale qui en principe n'est pas usiné mais cependant chanfreiné vers les parties de gorge (16, 17).

3. Instrument pour écrire selon une des revendications 1 ou 2, caractérisé en ce que les limitations latérales de la gorge annulaire (8, 18) se poursuivent par arêtes vives dans les surfaces enveloppes de la pointe pour écrire (4, 15).

4. Instrument pour écrire selon une des précédentes revendications, caractérisé en ce que les nervures longitudinales (10) se trouvent à l'extrémité interne de l'ouverture antérieure (3) du support (2, 14) de la pointe pour écrire et s'étendent seulement sur une partie de la longueur de l'ouverture (3).

5. Instrument pour écrire selon une des précédentes revendications, caractérisé en ce que les nervures longitudinales (10) sont chanfreinées vers l'extrémité externe de l'ouverture (3) du support (2, 14) de la pointe pour écrire.

6. Instrument pour écrire selon une des précédentes revendications, caractérisé en ce qu'entre les nervures longitudinales (10) sont disposées des nervures de guidage (9) qui ont une hauteur plus réduite et sont plus longues que les nervures longitudinales (10).
